# EUROPÄISCHE PATENTANMELDUNG

(11) **EP 1 258 832 A1**
(43) Veröffentlichungstag der Anmeldung: **20.11.2002**
(21) Anmeldenummer: 01112328.8
(22) Anmeldetag: 19.05.2001
(51) Int. Cl.: G06M 1/10, D02J 13/00, G01M 7/00, B65H 63/00

(54) **Einrichtung zur Bestimmung der Anzahl von Fadenwindungen und Verwendung der Einrichtung zur Überwachung der Qualität von texturiertem Garn**

(71) Anmelder: Schärer Schweiter Mettler AG, 8812 Horgen (CH)
(72) Erfinder: Schaad, Marc, 5600 Lenzburg (CH)
(74) Vertreter: Dittrich, Horst, Dr.

(57) **Zusammenfassung**

Die Einrichtung enthält einen elektro-optischen Sensor (6') zur Messung der Anzahl der Fadenwindungen und einen mit dem Sensor (6') verbundenen Sender (8) für die drahtlose Übertragung der vom Sensor (6') ermittelten Anzahl der Fadenumschlingungen an einen räumlich entfernten Empfänger (5). Im Empfänger (5), der mit der Maschinensteuerung verbunden ist oder Bestandteil von dieser bildet, erfolgt eine Überprüfung des empfangenen Werts der Anzahl der Fadenwindungen.

Die vom Sender (8) übertragene Anzahl der Fadenumschlingungen wird mit einem Sollwert verglichen und das Ergebnis dieses Vergleichs wird in einem Qualitätsprotokoll festgehalten.

## Beschreibung

Die vorliegende Erfindung betrifft eine Einrichtung zur Bestimmung der Anzahl voneinander separierter Windungen um einen Fadenführer, mit einem elektro-optischen Sensor.

Einrichtungen dieser Art werden insbesondere an Lufttexturiermaschinen verwendet, um die Anzahl der Fadenumschlingungen um Galette und Umlenkrolle zu erfassen und dadurch die Reproduzierbarkeit des Texturgarns zu erhöhen. Die Galette ist bekanntlich eine beheizte Walze und das Aussehen des Texturgarns hängt unter anderem von dessen Wärmeaufnahme an der Galette ab. Und die Wärmeabgabe der Galette an das Garn hängt bei gegebener Temperatur der Galette von der Anzahl der Fadenumschlingungen ab, so dass für eine hohe Reproduzierbarkeit eine konstante Temperatur der Galette und eine gleichbleibende Anzahl von Fadenumschlingungen erforderlich sind. Diese hohe Reproduzierbarket wird von vielen Abnehmern von Texturgarnen verlangt. Als Beispiel sei die Automobilindustrie genannt, welche die Texturgarne für Sitzbezüge verwendet und verlangt, dass diese auch nach Jahren noch in gleicher Qualität und mit gleichem Aussehen nachlieferbar sein müssen.

Zur Bestimmung der Anzahl der Fadenumschlingungen um Galette um Umlenkrolle wird bisher eine Messpistole mit einem elektro-optischen Sensor verwendet. Der Sensor besteht aus einem zeilenförmigen Array von Fotozellen und einer Linse, welche das Gesichtsfeld des Sensors so verbreitert, dass der ganze vom Garn umschlungene Bereich erfasst ist. Die Messpistole beaufschlagt diesen Bereich mit Licht und der Sensor misst punktweise das reflektierte Licht, wobei ein Messfeld mit einem Faden ein anderes Reflexionsverhalten aufweist als eines ohne Faden. Dadurch kann der Sensor die Anzahl der Fadenumschlingungen (= Anzahl der von einem Faden durchkreuzten Messfelder) ermitteln und eine entsprechende Anzeige liefern. Der Operateur kontrolliert diese Anzeige und kann bei Abweichungen eingreifen.

Durch die Erfindung soll nun diese bekannte Einrichtung hinsichtlich Bedienungskomfort und Zuverlässigkeit verbessert werden.

Die gestellte Aufgabe wird erfindungsgemäss gelöst durch einen mit dem Sensor verbundenen Sender für die drahtlose Übertragung der vom Sensor ermittelten Anzahl der Fadenwindungen an einen räumlich entfernten Empfänger. Vorzugsweise ist der genannte Sensor für die Übertragung von Infrarot- oder Funksignalen ausgebildet.

Eine erste bevorzugte Ausführungsform der erfindungsgemässen Einrichtung ist dadurch gekennzeichnet, dass der Empfänger mit der Maschinensteuerung verbunden ist oder Bestandteil von dieser bildet, und dass im Empfänger eine Überprüfung des empfangenen Werts der Anzahl von Fadenwindungen erfolgt.

Mit der erfindungsgemässen Einrichtung wird also die Anzahl der Fadenumschlingungen gemessen und drahtlos zu einem Empfänger übertragen, in welchem eine Überprüfung dieses Werts erfolgt. Die Überprüfung erfolgt beispielsweise durch Vergleich mit einem pro Maschinenterminal vorgegebenen Wert; wenn die beiden Werte unterschiedlich sind, wird beispielsweise ein optisches oder akustisches Warnsignal erzeugt oder die betreffende Maschine wird nicht auf Produktionsgeschwindigkeit hochgefahren oder eventuell sogar angehalten, oder dergleichen.

Damit ist die Überwachung der Anzahl der Fadenumschlingungen fast vollständig automatisiert und das Bedienungspersonal ist davon entlastet, die Anzahl der Fadenumschlingungen von der Einrichtung ablesen und kontrollieren sowie Massnahmen zur Störungsbehebung einleiten zu müssen. Ein weiterer Vorteil besteht darin, dass die Überprüfung im Maschinenterminal die Möglichkeit eröffnet, die Einhaltung der vorgegebenen Anzahl von Fadenwindungen lückenlos zu dokumentieren und somit eine Art von Qualitätsprotokoll zu erstellen.

Eine zweite bevorzugte Ausführungsform der erfindungsgemässen Einrichtung ist dadurch gekennzeichnet, dass der Sensor eine Reihe von Fotozellen aufweist und für die Messung des von dem vom Faden umschlungenen Bereichs der Oberfläche des Fadenführers reflektierten Lichtes ausgebildet ist, wobei jede der Fotozellen die Lichtreflexion in einem diskreten Bereich des Fadenführers misst.

Bei einer dritten bevorzugten Ausführungsform der erfindungsgemässen Einrichtung ist der Sensor durch eine Lichtschranke gebildet, welche zur Bestimmung der Anzahl der Fadenwindungen entlang der vom Fadenführer weg- oder der auf diesen zulaufenden Fadenschar bewegt wird.

Die erfindungsgemässe Einrichtung ist in der Art einer einen Handgriff aufweisenden Messpistole ausgebildet. Gemäss einer Weiterbildung der dritten bevorzugten Ausführungsform weist die Messpistole einen über die jeweilige Fadenschar schiebbare Messgabel mit einem Messspalt auf, im Bereich von dessen freiem Ende die Lichtschranke angeordnet ist.

Die Erfindung betrifft weiter eine Verwendung der genannten Einrichtung zur Überwachung der Qualität von auf einer Lufttexturiermaschine hergestelltem Garn. Diese Verwendung ist dadurch gekennzeichnet, dass die vom Sender übertragene Anzahl der Fadenumschlingungen mit einem Sollwert verglichen und das Ergebnis dieses Vergleichs in einem Qualitätsprotokoll festgehalten wird.

Vorzugsweise erfolgt der genannte Vergleich und die Erstellung des Qualitätsprotokolls in einer mit der Maschinensteuerung der Lufttexturiermaschine verbundenen oder Teil von dieser bildenden Verarbeitungsstufe.

Im folgenden wird die Erfindung anhand von Ausführungsbeispielen und der Zeichnungen näher erläutert; es zeigt:
- Fig. 1: einen schematischen Ausschnitt aus einer Lufttexturiermaschine mit einem ersten Ausführungsbeispiel einer erfindungsgemässen Messeinrichtung,
- Fig. 2: ein Blockschema der Messeinrichtung von Fig. 1; und
- Fig. 3: einen schematischen Ausschnitt aus einer Lufttexturiermaschine mit einem zweiten Ausführungsbeispiel einer erfindungsgemässen Messeinrichtung.

Lufttextuiermaschinen werden bekanntlich dazu verwendet, glatte, strukturlose Filamentgarne auf Synthesebasis unter Ausnutzung ihrer Thermoplastizität beständig zu kräuseln. Eines oder mehrere Vorlagegarne können mit Effektgarnen unterschiedlicher Überlieferung zu einem texturierten Garn verarbeitet werden, wobei die Garne über Lieferwerke einer Lufttexturierdüse zugeführt sind. Die Lieferwerke werden in der Regel mit unterschiedlichen Drehzahlen betrieben, die aufgrund unterschiedlicher, austauschbarer Zahnräder wählbar sind. Ausserdem sind Heizstifte oder Galetten vorgesehen, so dass die Garne neben einer Kaltverstreckung je nach Bedarf vor der eigentlichen Texturierung auch heissverstreckt werden können. Nach der Texturierung kann das Garn vor dem Aufspulen nochmals verstreckt, fixiert, geschrumpft und aviviert werden.

Der in Fig. 1 dargestellte Ausschnitt aus einer Lufttexturiermaschine zeigt eine Galette 1 und eine dieser zugeordnete Umlenkrolle 2 mir mehreren, darstellungsgemäss fünf, Umschlingungen eines Fadens oder Garns 3. Der Faden 3 wird der Galette 1 beispielsweise in Richtung des Pfeiles A von unten zugeführt, umschlingt Galette 1 und Umlenkrolle 2 fünfmal und läuft von der Galette 1 nach oben.

Da die Galette 1 auf eine vorgegebene Temperatur erwärmt wird, wird die Wärmeabgabe an und damit auch die Wärmeaufnahme durch den Faden 3 von der Anzahl der Fadenumschlingungen abhängen. Eine Änderung der Anzahl der Fadenumschlingungen würde die Heissverstreckung des Fadens 3 und damit dessen Oberflächenbeschaffenheit beeinflussen. Aus diesem Grund wird die Anzahl der Fadenumschlingungen überwacht, um bei Abweichungen regulierend in den Texturierprozess eingreifen zu können.

Diese Überwachung erfolgt mittels einer Messpistole 4 zur automatischen Messung der Anzahl der Fadenumschlingungen und zur drahtlosen Übertragung des Messergebnisses an einen räumlich entfernten Empfänger 5. Fig. 2 zeigt ein Blockschaltbild der Messpistole 4 und der den Empfänger 5 enthaltenden Einheit. Darstellungsgemäss ist die Messpistole 4 mit einem elektro-optischen Sensor zur Ermittlung der Anzahl der Fadenumschlingungen, einer dem Sensor nachgeschalteten Signalverarbeitungsstufe 7 und einem Infrarot- oder Funksender 8 zur drahtlosen Übertragung der vom Sensor ermittelten Anzahl der Fadenumschlingungen an den Empfänger 5 ausgerüstet.

Der elektro-optische Sensor enthält eine Reihe (array) von Fotozellen 6 und eine Linse 9, durch welche das Gesichtsfeld des Sensors so verbreitert wird, dass dieses in einer Entfernung von etwa 20 bis 30 cm etwa 8 cm breit ist und somit den Fadenumschlingungsbereich auf Galette 1 und Umlenkrolle 2 mit Sicherheit abdeckt. Das Gesichtsfeld des Sensors ist also ein schmaler und relativ langer Spalt, dessen Länge so bemessen ist, dass der gesamte vom Faden 3 umschlungene Bereich erfasst wird. Die Ermittlung der Anzahl der Fadenumschlingungen erfolgt wie bei einem Strichcodeleser, indem die Messpistole 4 die Galette 1 oder die Umlenkrolle 2 mit Licht beaufschlagt und jede Fotozelle 6 das reflektierte Licht misst. Dabei werden diejenigen Fotozellen 6 des Sensors, in deren Gesichtsfeld sich ein Faden 3 befindet, ein anderes Empfangssignal liefern als die Fotozellen, deren Gesichtfeld nicht von einem Faden 3 gekreuzt wird.

Die Messpistole 4 wird durch die Bedienungsperson auf die Umlenkrolle 2 oder die Galette 1 gerichtet und anschliessend wird die ermittelte Anzahl der Fadenumschlingungen entweder automatisch oder über einen Knopfdruck der Bedienungsperson zum Empfänger 5 übertragen. Zur Erleichterung der Bedienung des Messpistole 4 kann diese eine Art von Zieleinrichtung 10 aufweisen, welche beispielsweise eine farbige Linie auf die Galette 1 oder die Umlenkrolle 2. projiziert, so dass die Bedienungsperson unmittelbar sieht, ob der gesamte Umschlingungsbereich korrekt erfasst ist.

Der Empfänger 5 ist mit der Maschinensteuerung 11 verbunden oder bildet einen Teil von dieser. Das vom Empfänger 5 empfangene Signal des Senders 8 wird in einer Verarbeitungsstufe 12 mit einem Sollwert verglichen. Wenn die beiden Werte nicht überein stimmen, wird an eine Stufe 13 ein Störsignal abgegeben. Durch bewirkt die Stufe 13, dass eines optisches oder akustisches Warnsignal ausgelöst, oder die betreffende Maschine nicht auf Produktionsgeschwindigkeit hochgefahren oder angehalten wird. Jede derartige Überprüfung kann vom Maschinenterminal dokumentiert und in ein Qualitätsprotokoll des betreffenden Garns 3 aufgenommen werden. In diesem Fall wäre die Verarbeitungsstufe 12 mit einer geeigneten Speicher- oder Aufzeichnungseinrichtung verbunden.

Ein solches Qualitätsprotokoll kann von grossem Nutzen sein, wenn nach längerer Zeit wieder ein Garn mit den genau gleichen Eigenschaften produziert werden soll, was beispielsweise bei Herstellern von Autositzbezügen und dergleichen regelmässig vorkommt.

Die in Fig. 3 dargestellte Variante der erfindungsgemässen Messeinrichtung unterscheidet sich von der in Fig. 1 dargestellten im wesentlichen dadurch, dass für die Bestimmung der Anzahl der Fadenumschlingungen ein anderer elektro-optischer Sensor verwendet wird. Darstellungsgemäss ist der Sensor durch eine Lichtschranke 6' gebildet, welche am offenen Ende einer Messgabel 14 angeordnet ist und quer zum Spalt der Messgabel verläuft.

Die Messgabel 14 ist an einem Handgriff 15 befestigt und bildet mit diesem zusammen eine Art von Messpistole 4'. Zur Messung der Anzahl der Fadenwindungen wird die Messgabel 14 über eine der beiden zwischen Galette 1 und Umlenkrolle 2 frei geführten Fadenscharen geschoben, wobei die Lichtschranke 6' jeden Faden detektiert. Ein nicht dargestellter Zähler zählt die Fäden und damit die Anzahl der Fadenwindungen hoch. In der voll über die Fadenschar geschobenen hintersten Position der Messgabel 14 wird ein am Griff 15 angeordneter Druckknopf betätigt, wodurch der Sender 8 die Anzahl der Fadenwindungen an den Empfänger 5 übermittelt. Anschliessend wird der Zähler auf null gestellt.

## Patentansprüche

1. Einrichtung zur Bestimmung der Anzahl voneinander separierter Windungen eines Fadens um einen Fadenführer (1, 2), mit einem elektro-optischen Sensor, **gekennzeichnet durch** einen mit dem Sensor verbundenen Sender (8) für die drahtlose Übertragung der vom Sensor ermittelten Anzahl der Fadenwindungen an einen räumlich entfernten Empfänger (5).

2. Einrichtung nach Anspruch 1, **dadurch gekennzeichnet, dass** der genannte Sender (8) für die Übertragung von Infrarot- oder Funksignalen ausgebildet ist.

3. Einrichtung nach Anspruch 2, **dadurch gekennzeichnet, dass** der Empfänger (5) mit der Maschinensteuerung verbunden ist oder Bestandteil von dieser bildet, und dass im Empfänger (5) eine Überprüfung des empfangenen Werts der Anzahl der Fadenwindungen erfolgt.

4. Einrichtung nach einem der Ansprüche 1 bis 3, **dadurch gekennzeichnet, dass** der Sensor eine Reihe von Fotozellen (6) aufweist und für die Messung des von dem vom Faden (3) umschlungenen Bereichs der Oberfläche des Fadenführers (1, 2) reflektierten Lichtes ausgebildet ist, wobei jede der Fotozellen (6) die Lichtreflexion in einem diskreten Bereich des Fadenführers (1, 2) misst.

5. Einrichtung nach einem der Ansprüche 1 bis 3, **dadurch gekennzeichnet, dass** der Sensor durch eine Lichtschranke (6') gebildet ist, welche zur Bestimmung der Anzahl der Fadenwindungen entlang der vom Fadenführer (1, 2) weg- oder der auf diesen zulaufenden Fadenschar bewegt wird.

6. Einrichtung nach Anspruch 4 oder 5, **dadurch gekennzeichnet, dass** diese in der Art einer einen Handgriff aufweisenden Messpistole (4, 4') ausgebildet ist.

7. Einrichtung nach den Ansprüchen 4 und 6, **dadurch gekennzeichnet, dass** die Messpistole (4) mit einer Zielvorrichtung (10) ausgerüstet ist, welche eine das Messfeld anzeigende Markierung auf den Fadenführer (1, 2) projiziert.

8. Einrichtung nach den Ansprüchen 5 und 6, **dadurch gekennzeichnet, dass** die Messpistole (4') eine über die jeweilige Fadenschar schiebbare Messgabel (14) mit einem Messspalt aufweist, im Bereich von dessen offenem Ende die Lichtschranke (6') angeordnet ist.

9. Einrichtung nach einem der Ansprüche 6 bis 8, **dadurch gekennzeichnet, dass** die Messpistole (4, 4') einen Druckknopf (16) zur Auslösung der Übertragung der vom Sensor ermittelten Anzahl der Fadenwindungen aufweist.

10. Verwendung der Einrichtung nach Anspruch 1 zur Überwachung der Qualität von auf einer Lufttexturiermaschine hergestelltem Garn (3), **dadurch gekennzeichnet, dass** die vom Sender (8) übertragene Anzahl der Fadenwindungen mit einem Sollwert verglichen und das Ergebnis dieses Vergleichs in einem Qualitätsprotokoll festgehalten wird.

11. Verwendung nach Anspruch 7, **dadurch gekennzeichnet dass** der genannte Vergleich und die Erstellung des Qualitätsprotokolls in einer mit der Maschinensteuerung (11) der Lufttexturiermaschine verbundenen oder Teil von dieser bildenden Verarbeitungsstufe (12) erfolgt.
